# EUROPÄISCHE PATENTANMELDUNG

(11) **EP 3 246 457 A1**
(43) Veröffentlichungstag der Anmeldung: **22.11.2017**
(21) Anmeldenummer: 17171112.0
(22) Anmeldetag: 15.05.2017
(51) Int. Cl.: D06F 58/26, D06F 58/20, D06F 58/28

(54) **WÄSCHETROCKNER**

(30) Priorität: 19.05.2016 DE 102016109178; 14.06.2016 DE 102016110871
(71) Anmelder: Miele & Cie. KG, 33332 Gütersloh (DE)
(72) Erfinder: Lückebergfeld, Florian, 33775 Versmold (DE); Rüchel, Marco, 33442 Herzebrock-Clarholz (DE); Löffler, Alexander, 33102 Paderborn (DE)

(57) **Zusammenfassung**

Die vorliegende Erfindung betrifft einen Wäschetrockner (1), sowie dazugehörige Verfahren zur Trocknung von Wäsche, mit einer Wäschetrommel (15) zur Aufnahme zu trocknender Wäsche und einer Wärmepumpeneinheit (3) zur Erzeugung von Prozessluft zur Trocknung der Wäsche in der Wäschetrommel (15). Der Wäschetrockner (1) ist gekennzeichnet durch wenigstens eine kontaktlose Heizeinheit (2), welche ausgebildet und angeordnet ist, die Wäschetrommel (15) kontaktlos zu erwärmen.

## Beschreibung

Die vorliegende Erfindung betrifft einen Wäschetrockner gemäß dem Oberbegriff des Anspruchs 1 sowie Verfahren zur Trocknung von Wäsche mittels eines derartigen Wäschetrockners gemäß den Ansprüchen 11 bis 13.

Zur Trocknung von Wäsche werden üblicherweise Wäschetrockner eingesetzt. Diese erwärmen die zu trocknende Wäsche und entziehen ihr auf diese Art und Weise die Feuchtigkeit. Hierzu sind verschiedene physikalische Prinzipien bekannt, diese Erwärmung der zu trocknenden Wäsche herbeizuführen:
Zum einen ist es bekannt, die Trommel eines Wäschetrockners mittels eines elektrischen Widerstandsheizelements direkt zu erwärmen. Beispielsweise beschreibt die DE 43 13 538 A1 eine Einrichtung zum Trocknen von Textilgut in Wäschetrocknertrommeln. Um die Wärmezufuhr von der Heizung zu dem zu trocknenden Textilgut auf möglichst direktem Weg zu bewirken, werden ein oder mehrere elektrische Widerstandsheizelemente an der Außen- oder Innenfläche des Trommelmantels angeordnet und mit diesem fest verbunden. Hierdurch soll der Wirkungsgrad beim Wäschetrocknen verbessert werden.

Nachteilig ist hierbei, dass eine elektrische Verbindung zu den elektrischen Widerstandsheizelementen hergestellt werden muss, welche sich mit der Trommel mit drehen. Dies kann z.B. durch Bürstenkontakte erreicht werden, was jedoch aufwendig und damit teuer ist. Ferner unterliegen die Bürstenkontakte einem signifikanten Verschleiß, so dass die Lebensdauer derartiger Lösungen der elektrischen Kontaktierung zwischen sich zueinander bewegenden Kontaktpartner begrenzt ist. Dies kann zu erhöhten Wartungs- und Instandhaltungskosten derartiger Wäschetrockner führen.

Nachteilig ist ferner, dass die Wärmeerzeugung direkt mit elektrischem Strom erfolgt, was zu einem hohen Stromverbrauch derartiger Wäschetrockner mit elektrischer Beheizung führen kann. Dies führt zu einer ineffizienten Art der Wäschetrocknung, welche heutzutage vor dem Hintergrund steigender Stromkosten sowie aus Sicht der Umweltbelastung höchst unerwünscht sein kann.

Alternativ sind Wärmepumpen-Wäschetrockner bekannt. Diese weisen einen geschlossenen Wärmepumpenkreislauf mit einem Kompressor, einem Verdampfer, einem Verflüssiger und einer Kapillare auf. Über diesen Wärmepumpenkreislauf wird der Prozessluft Feuchtigkeit entzogen, die zuvor der Wäsche entzogen wurde. Hierzu wird die zuvor durch den Wärmepumpenkreislauf aufgeheizte und entfeuchtete Prozessluft über ein Gebläse durch einen Luftzuführungskanal in eine Wäschetrommel des Wäschetrockners geführt. In der Wäschetrommel wird die zu trocknende Wäsche üblicherweise durch Rotation bewegt, damit die Prozessluft die Wäsche möglichst vollständig und gleichmäßig erreichen kann.

Die aufgeheizte Prozessluft nimmt hierbei Feuchtigkeit aus der Wäsche auf und trocknet diese dadurch. Die feuchte Prozessluft gelangt dann über einen Luftrückführungskanal zum Wärmepumpenkreislauf zurück. Hier wird die der Wäsche entzogene Feuchtigkeit aus der Prozessluft kondensiert und in flüssiger Form nach außen hin abgeführt. Die der Prozessluft hierbei entzogene Energie wird der Prozessluft wieder zugeführt, so dass die Prozessluft wieder aufgeheizt den Wärmepumpenkreislauf Richtung Wäschetrommel verlässt. Der Kreislauf der Prozessluft wird auf diese Weise geschlossen. Beispiele für Wärmepumpen-Wäschetrockner stellen die EP 2 642 018 A2 und die DE 42 12 700 A1 dar.

Mit anderen Worten ist ein Wärmepumpen-Wäschetrockner ein Kondensationstrockner, welcher die Prozessluft durch Konvektion aufheizt. Die Prozessluft erwärmt durch Konvektion die Wäsche und verdampft das Wasser. Die feucht-warme Luft wird anschließend im LuftKondensator (Wärmepumpen-Verdampfer) entfeuchtet und abgekühlt. Dabei muss sichergestellt werden, dass im ausgelegten Wärmepumpenkreislauf vor Eintritt in den Kompressor eine Überhitzung sichergestellt ist, d.h. der Kompressor darf nur trockenen Dampf ansaugen und kein Zweiphasengemisch, weil dies zum Versagen des Kompressors führen würde.

Der Zustand des Kältemittels ist stark druck- und temperaturabhängig. Diese beiden Größen und damit der gesamte Wärmeübertragungsprozess werden vom Enthalpiestrom der Prozessluft und der einsetzenden Kondensation an der Wärmeübertragungsfläche des Luft-Kondensators maßgeblich beeinflusst. Dies bedeutet, dass für eine möglichst kurze Trocknungszeit eine Prozessführung notwendig ist, welche den Enthalpiestrom der Prozessluft erhöht, auf den Betriebsbereich der Wärmepumpe anpasst, die Überhitzung sicherstellt und dabei möglichst viel Wasser aus der Prozessluft auskondensieren lässt.

Wärmepumpen-Wäschetrockner sind zwar deutlich energieeffizienter als Wäschetrockner mit elektrischen Widerstandsheizelementen, weisen jedoch einen deutlich geringeren Temperaturbereich auf, welcher mittels der Wärmepumpe erreicht werden kann. Dies kann zu deutlich längeren Trocknungszeiten führen.

Des Weiteren sind Induktions-Trockner bekannt. Bei dieser Art der Erwärmung wird das Prinzip des Transformators genutzt. Es werden üblicherweise flache Kupferspulen vorgesehen, durch die ein Wechselstrom mit Frequenzen zwischen 20 kHz und 100 kHz fließen kann. Durch den Stromfluss entsteht um die eng gewickelte Spule herum ein primäres Magnetfeld, das als Reaktion auf das sich ändernde Vorzeichen des Stroms ständig seine Richtung wechselt. Befindet sich ein ferromagnetisches Material im Wirkungsbereich dieses Magnetfeldes, so durchsetzt das hochfrequente primäre magnetische Wechselfeld dieses Material und induziert dort Spannungsstöße und damit Wirbelströme. Diese umschließen das Magnetfeld ringförmig und rufen ihrerseits ein sekundäres Magnetfeld hervor.

Das sekundäre Magnetfeld wirkt den Änderungen des magnetischen Flusses des primären Magnetfeldes besonders im Inneren des ferromagnetischen Materials derart entgegen (Flussverdrängung), dass das primäre Magnetfeld lediglich in die Oberfläche des ferromagnetischen Materials eindringen kann. Dies hat zur Folge, dass die durch das primäre Magnetfeld induzierten Wirbelströme das ferromagnetische Material nicht gleichmäßig durchsetzen, sondern lediglich in einer dünnen Randschicht fließen. Die Eigenschaft hochfrequenter Wirbelströme, nur in der "Haut" eines Leiters zu fließen (Skin-Effekt), führt dazu, dass sich der effektiv genutzte Leitungsquerschnitt verkleinert. Damit erhöht sich der Widerstand des Leiters, sodass die Wirbelströme in der Randschicht genügend Joulesche Wärme erzeugen, um das ferromagnetische Material direkt zu erwärmen.

Darüber hinaus trägt noch ein weiteres wichtiges Phänomen zum Aufheizen des ferromagnetischen Materials bei. Denn das Magnetfeld richtet im ferromagnetischen Material die Elektronenspins als elementare magnetische Momente aus. Allerdings ist diese Magnetisierung nicht völlig reversibel, wenn das äußere Magnetfeld seine Richtung im Takt der Wechselstrom-Frequenz wechselt, d.h. die Magnetisierung widersetzt sich dieser schnellen Änderung. Dadurch entsteht im Material Reibung und ein Teil der elektromagnetischen Energie, die bei jeder Ummagnetisierung aufzuwenden ist, wandelt sich in Wärme um (Hystereseverluste). Diese Wärmeverluste im ferromagnetischen Material können etwa zu einem Drittel der Heizleistung der Induktion beitragen.

Die EP 2 400 052 A1 betrifft u.a. einen Trockner, bei dem ein Induktionsheizsystem zur Erwärmung der Luft verwendet wird. Die Trommel des Trockners weist eine Heizspule aus leitfähigem Material auf, welche um die Trommel herum angeordnet ist. Die Heizspule wird von außen derart elektrisch kontaktiert und versorgt, dass die Heizspule ein elektromagnetisches Feld erzeugen kann, welches auf die Trommel wirken und diese induktiv erwärmen kann.

Nachteilig ist hierbei, dass auch in diesem Fall eine elektrische Verbindung zu den elektrischen Heizelementen herzustellen ist, welche sich mit der Trommel mitdrehen, siehe weiter oben. Dies kann zu erhöhten Wartungs- und Instandhaltungskosten derartiger Wäschetrockner führen.

Die US 4,181,846 A betrifft eine rotierende Heizvorrichtung, welche mit Induktion arbeitet. Eine rotierende Trommel weist zumindest teilweise ein Material auf, welches mittels magnetischer Induktion erhitzt werden kann. Eine Induktionsheizspule ist nahe genug an diesem Teil der rotierenden Trommel angeordnet, um diesen Teil der Trommel im Betrieb erhitzen zu können. Die Trommel kann mittels eines Motors gedreht werden. Während des Betriebes kann das Innere der Trommel mittels Wärmestrahlung und Wärmeleitung, welche von der induktiv erhitzten Trommel ausgehen, erwärmt werden. Die JP 2004 135 998 A zeigt einen vergleichbaren Trockner.

Nachteilig hierbei ist, dass die Wärme innerhalb der Trommel lediglich von der erwärmten Trommel ausgeht. Dies kann zu einer sehr ungleichmäßigen Wärmeverteilung innerhalb der Trommel führen. Dies kann insbesondere dann der Fall sein, falls sehr viel Wäsche an der Trommelinnenseite anliegt und diese thermisch gegenüber der Luft innerhalb der Trommel abschirmt.

Die JPH06-121898 A betrifft einen vergleichbaren Induktionstrockner, bei dem jedoch ein Gebläse auf der Rotationsachse der Trommel angeordnet ist, um einen Luftstrom mittig durch die induktiv erwärmte Trommel zu erzeugen. Dieser Luftstrom wird gleichzeitig an der Induktionsheizspule sowie dessen Umrichter vorbeigeführt, um deren Abwärme zur Erwärmung des Luftstroms zu nutzen. Hierdurch soll eine gleichmäßigere Erwärmung des Inneren der Trommel erreicht werden.

Nachteilig ist hierbei, dass lediglich Abwärme zur Erwärmung der Luft genutzt werden kann, welche keine große Wirkung haben kann. Ferner steht diese Wärme erst nach einer gewissen Dauer des Betriebs des Induktionstrockners zur Verfügung, wenn ohnehin bereits die Trocknung der Wäsche zumindest teilweise durchgeführt wurde. Ferner hängen die induktiv erzeugte Wärme und die mittels Abwärme erzeugte warme Luft zusammen, da beide von der Induktionsheizspule sowie dessen Umrichter erzeugt werden.

Hierüber hinaus ist es z.B. seitens der Fa. Arcelik, LG und Whirlpool bekannt, in einem Wärmepumpen-Wäschetrockner ein zusätzliches elektrisches Widerstandsheizelement vorzusehen, welches die Temperatur der Prozessluft erhöhen und hierdurch die Trocknungszeiten verkürzen kann, wobei gleichzeitig das Prinzip der Wärmepumpentrocknung mit dessen Vorteilen zumindest teilweise angewendet werden kann.

Nachteilig ist hierbei jedoch, dass der Wärmepumpenkreislauf aufgrund zu hoher Kompressordrücke einen nicht zulässigen Betriebspunkt erreichen kann, welcher zu einem Totalschaden des Geräts führen kann. Um dies zu verhindern, sind zusätzliche Bauteile wie z.B. ein geregeltes Expansionsventil notwendig, was jedoch einen zusätzlichen Aufwand und zusätzliche Kosten bedeutet.

Ein weiterer Nachteil ist, dass der elektrische Widerstandsheizkörper eine Zündquelle darstellt und Temperaturen über 350°C erreichen kann. Damit kann ein elektrischer Widerstandsheizkörper nicht in Kombination mit alternativen Kältemitteln wie z.B. dem R270 (Propan) betrieben werden, ohne dass in diesem Fall zusätzliche Sicherheitsmaßnamen getroffen werden. Auch dies bedeutet jedoch einen zusätzlichen Aufwand und zusätzliche Kosten.

Eine Aufgabe der vorliegenden Erfindung ist es, einen Wäschetrockner der eingangs beschriebenen Art bereit zu stellen, welcher bei möglichst großer Energieeffizienz gleichzeitig eine geringere Trocknungszeit als bei bekannten Wäschetrockner aufweist. Insbesondere soll ein derartiger Wäschetrockner basierend auf einem Wärmepumpen-Wäschetrockner geschaffen werden, ohne dessen Wärmepumpensystem zu verändern. Insgesamt sollen alternativ und bzw. oder verbesserter Möglichkeiten zur Trocknung als auch das Warmlüften von Wäsche mittels eines Wäschetrockners bereitgestellt werden.

Die Aufgabe wird erfindungsgemäß durch die Merkmale des kennzeichnenden Teils des Anspruchs 1 sowie durch die Merkmale der Ansprüche 11 bis 13 gelöst. Vorteilhafte Weiterbildungen sind in den Unteransprüchen beschrieben.

Die vorliegende Erfindung betrifft somit einen Wäschetrockner mit einer Wäschetrommel zur Aufnahme zu trocknender Wäsche und mit einer Wärmepumpeneinheit zur Erzeugung von Prozessluft zur Trocknung der Wäsche in der Wäschetrommel. Der Wäschetrockner kann daher auch als Wärmepumpen-Wäschetrockner bezeichnet werden. Derartige Wäschetrockner zeichnen sich zwar durch ihre hohe Energieeffizienz aus, weisen jedoch einen vergleichsweise geringen Temperaturbereich auf, welcher mittels der Wärmepumpe erreicht werden kann. Dies kann zu deutlich längeren Trocknungszeiten führen. Dies kann die Akzeptanz beim Kunden trotz des geringeren Energieverbrauchs beeinträchtigen.

Der erfindungsgemäße Wäschetrockner ist daher durch wenigstens eine kontaktlose Heizeinheit gekennzeichnet, welche ausgebildet und angeordnet ist, die Wäschetrommel kontaktlos zu erwärmen. Als kontaktlose Heizeinheiten kommen dabei alle physikalischen Prinzipien in Frage, welche in der Lage sind, eine Erwärmung der Wäschetrommel herbeizuführen, ohne hierzu mit der Wäschetrommel einen Kontakt aufzuweisen, d.h. ohne die Wäschetrommel zu berühren. Dies kann beispielsweise eine Erwärmung mittels Induktion oder mittels Infrarotstrahlung sein. Die hierdurch ermöglichte kontaktlose Erwärmung der Wäschetrommel kann zusätzlich oder alternativ zur Trocknung der Wäsche in der Wäschetrommel mittels der Prozessluft der Wärmepumpeneinheit des Wäschetrockners erfolgen.

Vorteilhaft ist hierbei, dass durch die zusätzliche Erwärmung mittels der kontaktlosen Heizeinheit die Wäschetrommel selbst erwärmt werden kann, so dass die Wäsche in der Wäschetrommel von radial Innen durch die Prozessluft der Wärmepumpeneinheit und von radial außen durch die kontaktlos erwärmte Wäschetrommel erwärmt und getrocknet werden kann. Dies kann zu einer Verbesserung der Verdampfung der Nässe in der zu trocknenden Wäsche und damit zu einer Verbesserung der Kondensation der Waschmaschine führen. Hierdurch kann eine schnellere Trocknung und damit eine Reduktion der Trocknungszeit erreicht werden.

Mit anderen Worten kann durch die Wärmeleitung der kontaktlos erwärmten Wäschetrommel ein Mehrfaches des durch die erzwungene Konvektion mittels der Prozessluft eingebrachten Enthalpiestroms für die Verdampfung des Wassers in der zu trocknenden Wäsche bereitgestellt werden. Auf diese Weise kann ein Wäschetrockner zur Verfügung gestellt werden, der nicht nur mit erzwungener Konvektion die Verdampfungsenthalpie bereitstellt, sondern zusätzlich durch die Wärmeleitung der kontaktlos erwärmten Wäschetrommel. Durch die Erwärmung der Wäschetrommel kann die Wärmepumpe deutlich effizienter werden, da die Wärmepumpe nicht mehr die Verluste an die Umgebung kompensieren muss.

Somit ergänzen sich die Wärmeleitung der kontaktlos erwärmten Wäschetrommel und die Konvektion der Prozessluft im Prozess. Über die Wärmeleitung wird Energie an das Wäschestück übertragen, wodurch das Delta der Phasenwechselenthalpie aus dem Prozessvolumenstrom für die Verdampfung herabgesetzt wird. Damit kann mehr Wasser aus der zu trocknenden Wäsche verdampfen und aus dieser abtransportiert werden. Gleichzeitig wird die Prozessluft nicht mehr so stark abgekühlt und kann mehr Wasser aufnehmen. Dies führt zu einer deutlichen Erhöhung des Enthalpiemassenstroms aus der Wäschetrommel. Der Kompresser wird hierdurch effizienter, weil sich aufgrund des größeren Enthalpiestroms eine größere Überhitzung im Kältemittelkreislauf und damit eine höhere Dichte im Kältemittel im Vergleich zu einem Wärmepumpen-Wäschetrockner ohne zusätzliche kontaktlose Erwärmung der Wäschetrommel einstellt. Gleichzeitig wird deutlich mehr Wasser aus der Prozessluft auskondensiert, da die Wärmeübertragung des Verdampfers der Wärmepumpe aufgrund der höheren Temperatur und der darin gespeicherten Wassers effizienter wird. Dadurch kann der Trockenprozess bzw. die Kondensation deutlich verbessert werden. Vorteilhaft ist hierbei, dass diese Beschleunigung der Trocknung ohne eine Änderung der Wärmepumpeneinheit sowie ohne einen Einfluss auf die Trocknungsprogramme bei einem bestehenden Wärmepumpen-Wäschetrockner umgesetzt werden kann. Dies kann die Kosten für die Umsetzung dieser Verbesserung gering halten und die Akzeptanz beim Kunden erhöhen.

Vorteilhaft ist weiterhin, dass die zusätzliche kontaktlose Heizeinheit als Zusatzmodul vorgesehen werden kann, so dass diese Funktion der zusätzlichen kontaktlosen Erwärmung der Wäschetrommel als Option bestehender Wärmepumpen-Wäschetrockner angeboten und vorgesehen werden kann.

Vorteilhaft ist auch, dass durch diese zusätzliche kontaktlose Erwärmung der Wäschetrommel keine Geräusche entstehen, welche den Benutzer stören und die Akzeptanz eines derartigen Wäschetrockners reduzieren könnten.

Vorteilhaft ist ferner, dass die zusätzliche kontaktlose Heizeinheit auch bei Wärmepumpen-Wäschetrockner eingesetzt werden kann, bei denen Propan als Kältemitteln eingesetzt werden soll.

Vorteilhaft ist es ebenso, dass durch die kontaktlose Erwärmung der Wäschetrommel eine schnellere Erwärmung der Wäschetrommel erreicht werden kann, welche zu einem geringeren Knitter der zu trocknenden Wäsche führen kann. Denn aufgrund der deutlich kürzeren Trocknungszeiten kann die mechanische Belastung der Wäsche reduziert werden, weil die Wäschestücke weniger lange aneinander reiben, was sonst zu einer Belastung der Fasern der Wäschestücke durch Abrieb führen kann. Auch kann durch die schnellere Trocknung das Wasser schneller aus den Fasern der Wäschestücke abtransportiert werden, wodurch das Eigengewicht der zu trocknenden Wäsche sinken und damit die Reibung zwischen den Wäschestücken ebenfalls reduziert werden kann. Vorzugsweise kann die Wäschetrommel zum Trocknungsbeginn auf die gewünschte Schontemperatur der Wäsche aufgeheizt und bei dieser Temperatur betrieben werden, die die Prozessluft ihre vorbestimmte Temperatur erreicht hat. Auch dies kann die Reduktion der Knitterbildung begünstigen.

Mit anderen Worten kann durch die kontaktlose Heizeinheit eine Schontrommel für einen Wärmepumpen-Wäschetrockner geschaffen werden, da die Knitterbildung der typischen langen Aufheizphase bei niedrigen Temperaturen und kalter Wand der Wäschetrommel der bisher bekannten Wärmepumpen-Wäschetrockner verhindert werden kann.

Vorteilhaft ist bei der schonenden bzw. knitterreduzierten Trocknung der Wäsche ferner, dass hierdurch auch die Entstehung von Fasern und Flusen in der Prozessluft reduziert werden kann, die mittels Filter aus der Prozessluft entfernt werden müssen. Diese Filter müssen entsprechend weniger häufig gereinigt werden, was den Benutzer entlasten kann.

Gemäß einem Aspekt der vorliegenden Erfindung ist die kontaktlose Heizeinheit radial außerhalb der Wäschetrommel feststehend angeordnet. Hierbei kann die kontaktlose Heizeinheit beispielsweise in einem radialen Abstand zur Wäschetrommel von vorzugsweise bis zu 2,5 cm angeordnet sein, um einen ausreichenden Abstand einzuhalten, so dass auch im Betrieb sicher Berührungen vermieden werden können, gleichzeitig jedoch eine effiziente Erwärmung der Wäschetrommel erfolgen kann. Durch die feststehende Anordnung der kontaktlosen Heizeinheit kann eine einfache elektrische Versorgung erreicht werden. Ferner kann eine sichere und dauerhaft haltbare Positionierung und Ausrichtung gegenüber der drehbaren Wäschetrommel erreicht werden.

Vorteilhaft ist hierbei, dass durch die zusätzliche kontaktlose Heizeinheit in diesem Fall keine Veränderungen der Führung der Prozessluft erforderlich sind, so dass die kontaktlose Heizeinheit bei bestehenden Wärmepumpen-Wäschetrocknern einfach ergänzt werden kann. Insbesondere entstehen durch die zusätzliche kontaktlose Heizeinheit keine Bypässe oder Strömungswiderstände in der Führung der Prozessluft, so dass die Wärmepumpeneinheit sowie die Führung und Nutzung der Prozessluft nicht verändert werden können.

Die kontaktlose Heizeinheit kann z.B. oben oder unten in einer der Ecken des Gehäuses des Wäschetrockners angeordnet werden, wo üblicherweise neben der zylindrischen Wäschetrommel ausreichend Raum für eine zusätzliche kontaktlose Heizeinheit ist. Die kontaktlose Heizeinheit kann jedoch auch beispielsweise am Kondensbehältergehäuse, an einer Seitenwand oder in ein anderes Bauteil integriert angeordnet werden.

Gemäß einem weiteren Aspekt der vorliegenden Erfindung ist die kontaktlose Heizeinheit eine Induktionsheizeinheit. Diese kann eine oder mehrere Spulen aufweisen, welche mit einem hochfrequenten Wechselstrom gespeist werden können, um mittels eines primären Magnetfeldes in der radial äußeren Schicht des Materials der Wäschetrommel eine induktive Erwärmung hervorzurufen. Die Wäschetrommel ist hierzu vorzugsweise aus einem ferromagnetischen Material gebildet bzw. weist zumindest abschnittsweise ein ferromagnetisches Material auf.

Vorteilhaft ist hierbei, dass der Einsatz von induktiver Erwärmung bei Waschmaschinen und Wäschetrocknern grundsätzlich bekannt und in der Praxis erprobt ist, so dass hier eine sichere Technik angewendet werden kann. Dies kann zu einer hohen Akzeptanz des Kunden für diese Art der zusätzlichen Erwärmung führen.

Vorteilhaft ist ferner, dass die erwärmende Wirkung auf ferromagnetische Materialien im Nachbereich der Induktionsheizeinheit beschränkt werden kann, so dass ungewollte Wirkungen auf andere Elemente innerhalb des Wäschetrockners vermieden werden können.

Gemäß einem weiteren Aspekt der vorliegenden Erfindung ist die kontaktlose Heizeinheit ausgebildet, nur dann betrieben zu werden, wenn sich die Wäschetrommel dreht. Hierdurch soll erreicht werden, dass es nicht zu einer unzulässig hohen Erwärmung der Wäschetrommel bzw. Teilbereichen hiervor und damit von Wäschestücken bzw. Teilbereichen von Wäschestücken kommt, die an der Innenseite der Wäschetrommel anliegen. Ferner ist es vorteilhaft, die kontaktlose Heizeinheit nur bei drehender Wäschetrommel zu betrieben, um eine gleichmäßige Temperaturverteilung an der Wand der Wäschetrommel und in der zu trocknenden Wäsche zu erreichen.

Mit anderen Worten heizt die kontaktlose Heizeinheit nur dann, wenn die Drehzahl der Wäschetrommel größer als Null ist, um eine lokale Überhitzung der Wäschetrommel zu unterbinden und die zu trocknende Wäsche gleichmäßig zu erwärmen. Durch die gleichmäße und schnelle Erwärmung der Wäschetrommel wird die Wäsche zum einen nicht wie bisher durch die Wand der Wäschetrommel abgekühlt sondern dort aufgeheizt, sodass sich die Wäsche schneller getrocknet werden kann und sich in der Wäsche keine Knitter bilden können.

Gemäß einem weiteren Aspekt der vorliegenden Erfindung ist die Wäschetrommel ausgebildet, mit einer Drehzahl betrieben zu werden, die zum einem möglichst hoch aber zum anderen gering genug ist, um ein Anliegen der Wäsche am Inneren der Wäschetrommel zu verhindern. Mit anderen Worten soll die Wäschetrommel möglichst schnell jedoch unterhalb der Anliege-Drehzahl betrieben werden.

Um eine gleichmäßige Erwärmung der Wäschestücke sowie die Verdampfung des Wassers zu erreichen, soll vermieden werden, dass die zu trocknende Wäsche permanent an der Wand der Wäschetrommel liegen bleibt. Mit anderen Worten soll im Prozess keine Anliege-Drehzahl gefahren werden. Hierfür ist ein Drehzahlbereich zwischen -80 U/Min <n<80 U/Min einzuhalten. In diesem Fall können die Wäschestücke über die Wärmeleitung der kontaktlos erwärmten Wäschetrommel sowie über die Prozessluft der Wärmepumpeneinheit angewärmt werden. Vorzugsweise wird die Wäschetrommel im Betrieb mit einem Drehrhythmus zwischen 10 U/Min und 70 U/Min rotiert. In diesem Drehzahlbereich kann die gleichmäßige Erwärmung der Beladung sichergestellt werden.

Dabei lösen sich die zu trocknenden Wäschestücke im Laufe einer Umdrehung der Wäschetrommel aufgrund der Schwerkraft von der Wäschetrommel, sodass diese Oberfläche der Wäschetrommel von der Prozessluft angeströmt werden, das Wasser dort verdampft und anschließend im Enthalpiestrom aus der Wäschetrommel an den Kondensator (Wärmepumpen-Verdampfer) weitergeleitet werden kann. Es werden gezielt die nicht von dem Prozessluftvolumenstrom angeströmten, an der Wand der Wäschetrommel anliegenden Wäschestücke mittels der Wärmeleitung der Wäschetrommel erwärmt, welche ohne die Erwärmung der Wäschetrommel von der Wand der Wäschetrommel abgekühlt werden bzw. bestenfalls ihre Temperatur behalten würden. Hierdurch kann eine verbesserte Trocknungsleistung erreicht werden, die zu einer verbesserten Effizienz des Wäschetrockners sowie zu kürzeren Trocknungszeiten führen kann.

Vorteilhaft ist es dabei jedoch, eine möglichst hohe Drehzahl der Wäschetrommel unterhalb der Anliege-Drehzahl zu wählen, damit die zu trocknende Wäsche möglichst lange an der erwärmten Wäschetrommel anliegt und durch diese lange Kontaktzeit eine möglichst gute Wärmeleitung erfolgen kann. Ferner kann hierdurch eine größere Fallhöhe und damit ein größerer Fallweg erreicht werden, so dass die Wäsche möglichst vollständig und möglichst lange der Prozessluft ausgesetzt werden kann. Dies kann zu einem größeren Volumenstrom der Prozessluft führen.

Gemäß einem weiteren Aspekt der vorliegenden Erfindung ist die kontaktlose Heizeinheit ausgebildet, mit einstellbarer Heizleistung betrieben zu werden. Vorzugsweise können Leistungsabgaben durch die kontaktlose Heizeinheit im Bereich 600 W, 1.200 W und1.800 W eingesetzt werden. Vorzugsweise regelt die kontaktlose Heizeinheit die Temperatur der Wäschetrommel in einem Bereich zwischen 40°C bis 130°C. Dabei ist vorzugsweise eine sehr genau Regelung der Temperatur der Wäschetrommel möglich.

Gemäß einem weiteren Aspekt der vorliegenden Erfindung ist die kontaktlose Heizeinheit ausgebildet, mit einer Heizleistung in Abhängigkeit der Drehzahl der Wäschetrommel, Restfechte der Wäsche, Umgebungstemperatur, Leistung bzw. Drehzahl des Kompressors, Beladungsmengenabhängig, Kältemitteltemperaturabhängig, Programmartabhängig bzw. Beladungsart, Motor und Gebläseleistungsabhängig, Prozessluftvolumenstromabhängig bzw. Filterfüllgrad, Kompressor Lüfter Zustand bzw. Drehzahl, Beladungstemperatur betrieben zu werden. Auf diese Weise kann die Heizleistung optimiert werden, indem z.B. sichergestellt wird, dass eine möglichst hohe Drehzahl der Wäschetrommel gefahren, hierbei aber die Anliege-Drehzahl unterschritten wird. Gleichzeitig kann die Temperatur der Wäschetrommel möglichst hoch eingestellt werden, um eine möglichst hohe Wärmeleitung zu erreichen. Gleichzeitig ist die Temperatur der Wäschetrommel gering genug zu halten, um die zu trocknenden Wäschestücke nicht zu beschädigen. Hierbei kann die Temperatur der Wäschetrommel über die kontaktlose Heizeinheit diesen Anforderungen angepasst werden, um ein optimales Ergebnis zu erzielen. Sinkt daher die Drehzahl der Wäschetrommel, so kann die Leistung der kontaktlosen Heizeinheit angepasst werden.

Gemäß einem weiteren Aspekt der vorliegenden Erfindung ist die kontaktlose Heizeinheit ausgebildet, mit einer Heizleistung in Abhängigkeit der Temperatur der Prozessluft betrieben zu werden. Auf diese Weise kann die Wechselwirkung zwischen Wärmeerzeugung durch Wärmeleitung der kontaktlos erwärmten Wäschetrommel und durch Wärmekonvektion des Prozessluftstroms aufeinander eingestellt werden, um einen optimalen Enthalpiestrom zu erreichen. Auch kann die kontaktlose Heizeinheit beispielsweise nur zu Beginn des Betriebes des Wäschetrockners verwendet werden, bis die Prozessluft ihre bestimmungsgemäße Temperatur erreicht hat. Dies kann zu einer Beschleunigung des Trocknungsprozesses führen, der aber weiterhin im Wesentlichen über die Wärmepumpeneinheit erfolgt.

Gemäß einem weiteren Aspekt der vorliegenden Erfindung ist die kontaktlose Heizeinheit ausgebildet, mit einer Heizleistung in Abhängigkeit der zeitlichen Dauer des aktuellen Betriebes betrieben zu werden. Hierdurch kann die Leistung der kontaktlosen Heizeinheit bzw. deren Betrieb überhaupt in Abhängigkeit der Betriebsdauer des jeweiligen Einsatzes des Wäschetrockners eingestellt werden. Hierdurch kann beispielsweise die kontaktlose Heizeinheit nach einer bestimmten Dauer des aktuellen Betriebes abgeschaltet oder zumindest in der Leistung reduziert werden. Ebenso kann die kontaktlose Heizeinheit auch erst zu einem späteren Zeitpunkt des aktuellen Betriebes eingeschaltet werden.

Gemäß einem weiteren Aspekt der vorliegenden Erfindung weist die Wäschetrommel an ihrer radialen Außenseite eine Isolierung auf. Diese Isolierung ist vorzugsweise möglichst nichtmagnetisch, d.h. weist eine möglichst geringe magnetische Permeabilität auf, so dass die Isolierung von einem primären Magnetfeld eines hochfrequenten Wechselstroms zwecks induktiver Erwärmung der Wäschetrommel möglichst gut und vollständig durchdrungen werden kann. Vorzugsweise weist die Isolierung eine möglichst geringe Wärmeleitfähigkeit auf, um die induktiv erzeugte Wärme der Wäschetrommel möglichst nicht radial nach außen entweichen zu lassen. Hierdurch kann die kontaktlos erzeugte Wärme möglichst vollständig nach radial innen zur zu trocknenden Wäsche hin abgegeben werden, was die Effizienz des kontaktlosen Heizelements erhöhen kann.

Vorzugsweise weist der Wäschetrockner gemäß der vorliegenden Erfindung eine Wäschetrommel auf, die hinsichtlich Material und Konstruktion für den Einsatz mit einer kontaktlosen Induktionsheizeinheit ausgebildet ist. Hierzu kann eine Thermoschontrommel als Induktionstrommel ausgebildet sein, deren Isolierung wie zuvor beschrieben ausgebildet ist.

Die vorliegende Erfindung betrifft auch ein Verfahren zur Trocknung von Wäsche mittels eines Wäschetrockners wie zuvor beschrieben mit den Schritten:
- Starten der Drehung der Wäschetrommel, und
- zeitlich hiernach, im Wesentlichen gleichzeitiges Starten des Betriebes der kontaktlosen Heizeinheit und der Wärmepumpeneinheit.

Mit anderen Worten wird zuerst die Drehung der Wäschetrommel gestartet, um die Wäsche in Bewegung zu bringen und eine zu starke Erwärmung einzelner Wäschestücke durch die Wärmeleitung der Wäschetrommel zu vermeiden. Dann werden im Wesentlichen gleichzeitig sowohl die kontaktlose Heizeinheit als auch die Wärmepumpeneinheit gestartet. Unter "zeitlich hiernach" ist dabei ein ausreichenden zeitlicher Versatz zu verstehen, welcher sich von "im Wesentlichen gleichzeitig" unterscheidet, und umgekehrt.

Auf diese Weise können beide Trocknungsarten gemeinsam und möglichst von Anfang des Trocknungsbetriebs an nach dem Starten der Drehung der Wäschetrommel genutzt werden.

Die Vorteile dieser Art der Trocknung wurden bereits zuvor beschrieben. So kann durch den Einsatz der vorzugsweise Induktionsheizung in Kombination mit einer Wärmepumpe in einem bevorzugten Drehzahlbereich der Wäschetrommel von größer Null und zwischen -80 U/Min <n<80 U/Min, insbesondere zwischen 10 U/Min und 70 U/Min, die Verdampfung und die Kondensation deutlich gegenüber bekannten Wärmepumpen-Wäschetrockner verbessert werden, wodurch die Trockenzeit verkürzt und die Effizienz gesteigert werden kann.

Die vorliegende Erfindung betrifft auch ein Verfahren zur Trocknung von Wäsche mittels eines Wäschetrockners wie zuvor beschrieben mit den Schritten:
- Starten der Drehung der Wäschetrommel,
- zeitlich hiernach oder parallel, Starten des Betriebes der kontaktlosen Heizeinheit, und
- zeitlich hiernach oder parallel, Starten des Betriebes der Wärmepumpeneinheit.

Hierdurch kann mit der Trocknung der Wäsche in der Wäschetrommel mittels der Wärmeübertragung der erwärmten Wäschetrommel begonnen werden, während die Wärmepumpeneinheit ihre Temperatur bis zu einer vorbestimmten Temperatur der Prozessluft hochfährt. Auf diese Weise kann die Trocknungszeit insgesamt verkürzt werden. Ferner kann hierdurch Knitter vermieden werden, indem während dieser Zeit, in der die kontaktlose Heizeinheit alleine betrieben wird, eine Schontemperatur der Wäschetrommel eingestellt wird.

Die vorliegende Erfindung betrifft auch ein Verfahren zur Trocknung von Wäsche mittels eines Wäschetrockners wie zuvor beschrieben mit den Schritten:
- Starten der Drehung der Wäschetrommel, und
- zeitlich hiernach, Starten des Betriebes der kontaktlosen Heizeinheit.

Mit anderen Worten wird in diesem Fall ausschließlich die kontaktlose Heizeinheit bei drehender Wäschetrommel betrieben, jedoch auf den Einsatz der Wärmepumpeneinheit verzichtet. Hierdurch kann beispielsweise ein reines warmes Lüften der Wäsche erfolgen, ohne diese zu trocknen. Ein derartiges Programm durch den Einsatz einer Wärmepumpeneinheit anzubieten würde zu einer hohen Zeitdauer des Programms führen, was die Akzeptanz beim Kunden verhindern kann. Mit einer reinen Wärmeleitung über die kontaktlos erwärmte Wäschetrommel kann diese Funktion jedoch schnell bereitgestellt werden, so dass ein Kunde von dieser Möglichkeit Gebrauch machen könnte. Hierdurch könnten bekannt Wärmepumpen-Wäschetrockner um eine attraktive Programmoption erweitert werden.

Ferner können auf diese Weise auch schnelle und einfache Trocknungsmöglichkeiten für Wäschestücke bereitgestellt werden, welche lediglich einer geringfügigen Trocknung bedürfen. Dies können z.B. Hemden oder Jeans sein. Auch in diesem Fall kann die Wärmepumpe ausgeschaltet bleiben und die Trocknung kann ausschließlich für die Wärmeleitung der kontaktlos erwärmten Wäschetrommel erfolgen. Die kalten Wärmeübertragungsflächen der Wärmepumpeneinheit können hierbei ausreichen, um die geringe Restfeuchte auszukondensieren.

Gemäß einem weiteren Aspekt der vorliegenden Erfindung weist das Verfahren ferner den weiteren Schritt auf:
- Beenden des Betriebes der kontaktlosen Heizeinheit bei weiterhin Betreiben der Wärmepumpeneinheit, oder
- Beenden des Betriebes der Wärmepumpeneinheit bei weiterhin Betreiben der kontaktlosen Heizeinheit.

Auf diese Weise kann auch lediglich eine der beiden Wärmequellen einzeln betrieben werden. Beispielsweise kann die kontaktlose Heizeinheit abgestellt werden, sobald die Wärmepumpeneinheit ihre Betriebstemperatur erreicht hat.

Gemäß einem weiteren Aspekt der vorliegenden Erfindung wird die Wäschetrommel mit einer Drehzahl betrieben, die zum einem möglichst hoch aber zum anderen gering genug ist, um ein Anliegen der Wäsche am Inneren der Wäschetrommel zu verhindern. Die hierdurch bewirkten Vorteile wurden bereits zuvor erläutert und sollen hier nicht widerholt werden.

Mehrere Ausführungsbeispiele und weitere Vorteile der Erfindung werden nachstehend im Zusammenhang mit den folgenden Figuren erläutert. Darin zeigt:
- Fig. 1a: eine perspektivische schematische Darstellung eines erfindungsgemäßen Wäschetrockners gemäß einer ersten Ausführungsform;
- Fig. 1b: die Darstellung der Fig. 1a im Schnitt von oben;
- Fig. 1c: die Darstellung der Fig. 1a im Teilschnitt von vorne;
- Fig. 2a: eine perspektivische schematische Darstellung eines erfindungsgemäßen Wäschetrockners gemäß einer zweiten Ausführungsform;
- Fig. 2b: die Darstellung der Fig. 2a im Schnitt von der rechten Seite;
- Fig. 3a: eine perspektivische schematische Darstellung eines erfindungsgemäßen Wäschetrockners gemäß einer dritten Ausführungsform; und
- Fig. 3b: die Darstellung der Fig. 3a im Schnitt von der linken Seite.

Fig. 1a zeigt eine perspektivische schematische Darstellung eines erfindungsgemäßen Wäschetrockners 1 gemäß einer ersten Ausführungsform. Fig. 1b zeigt die Darstellung der Fig. 1a im Schnitt von oben. Fig. 1c zeigt die Darstellung der Fig. 1a im Teilschnitt von vorne. Der Wäschetrockner 1 erstreckt sich in einer Höhe Z, einer Tiefe X sowie in einer Breite Y.

Der Wäschetrockner 1 weist eine Vorderseite 10, eine rechte Seite 11, eine linke Seite 12, eine Rückseite 13 sowie eine Oberseite 14 auf, wobei in der Darstellung der Fig. 1a und 1b die Oberseite 14 weggelassen ist, um das Innere des Wäschetrockners 1 zumindest teilweise sichtbar zu machen. Im Inneren des Wäschetrockners 1 ist eine zylindrische Wäschetrommel 15 angeordnet, welche sich um eine Rotationsachse A drehen kann. Von der Rotationsachse A zeigt die radiale Richtung R weg, siehe z.B. Fig. 1 b. Die Wäschetrommel 15 kann von der Vorderseite 10 des Wäschetrockners 1 durch eine Wäschetrommeltür 16 mit zu trocknender Wäsche befüllt werden.

Der Wäschetrockner 1 weist eine Wärmepumpeneinheit 3 auf, welche unterhalb der Wäschetrommel 15 angeordnet ist, siehe z.B. Fig. 2a bis 3b. Von der Wärmepumpeneinheit 3 kann erwärmte Prozessluft über einen Prozesslufteingang 17, siehe z.B. Fig. 1c, in die Wäschetrommel 15 eingeleitet werden, um die dort befindliche Wäsche zu trocknen. Die Prozessluft kann danach über einen Prozessluftausgang 18, siehe z.B. Fig. 1a, wieder zur Wärmepumpeneinheit 3 zurückgeführt werden.

Derartige Wäschetrockner 1 sind als Wärmepumpen-Wäschetrockner 1 aus dem Stand der Technik bekannt. Wärmepumpen-Wäschetrockner 1 sind zwar deutlich energieeffizienter als andere Wäschetrockner 1, weisen jedoch einen deutlich geringeren Temperaturbereich auf, welcher mittels der Wärmepumpeneinheit 3 erreicht werden kann. Dies kann zu deutlich längeren Trocknungszeiten führen. Dies kann die Akzeptanz beim Kunden für derartige Wäschetrockner 1 reduzieren.

Erfindungsgemäß weist der Wäschetrockner 1 der vorliegenden Patentanmeldung daher eine zusätzliche kontaktlose Heizeinheit 2 auf, welche in den betrachteten Ausführungsbeispielen in Form einer Induktionsheizeinheit 2 mit jeweils zwei Induktionsheizelementen 20 in Form von Induktionsspulen 20 vorgesehen ist und einer Leistungselektronik welche mit der Spule verbunden ist (diese ist nicht auf den Bildern zu sehen). Die Wäschetrommel 15 ist entsprechend aus einem ferromagnetischen Material ausgebildet. Die Induktionsheizeinheit 2 ist rechts oben in der Ecke des Inneren des Wäschetrockners 1 angeordnet, so dass der dort vorhandene Platz genutzt werden kann. Ferner ist die Induktionsheizeinheit 2 an dieser Position durch das Entfernen der Abdeckung der Oberseite 14 sowohl bei der Montage als auch zur Wartung bzw. Reparatur einfach und schnell zugänglich.

Auf diese Weise kann eine induktive Erwärmung der Wäschetrommel 15 durch die Induktionsheizeinheit 2 erfolgen. Um die derart erzeugte Wärme der Induktionsheizeinheit 2 möglichst vollständig dem Inneren der Wäschetrommel 15 zuzuführen, weist die Wäschetrommel 15 radial außen eine Isolierung 19 auf, welche magnetisch durchlässig und thermisch isolierend ausgebildet ist. Hierdurch soll erreicht bzw. begünstigt werden, dass die induktiv in der Wäschetrommel 15 erzeugte Wärme möglichst nicht nach außen abgeführt sondern zur Erwärmung der zu trocknenden Wäsche mittels Wärmeleitung genutzt wird.

Erfindungsgemäß kann auf diese Weise die Wäschetrommel 15 erwärmt werden, um die hieran anliegende Wäsche mittels Wärmeleitung zu trocknen. Zusätzlich kann die Wäsche wie bisher bekannt durch die Prozessluft der Wärmepumpeneinheit 3 getrocknet werden. Hierdurch kann zum einen die Trocknungszeit verkürzt werden. Zum anderen kann durch einen erhöhten Enthalpiestrom auch der Wirkungsgrad des Wäschetrockners 1 erhöht werden. Dabei sind verschiedenen Kombinationen des Betriebes der beiden Wärmequellen, d.h. der Induktionsheizeinheit 2 und der Wärmepumpeneinheit 3, möglich, um nach verschiedenen Kriterien wie einer möglichst kurzen Trocknungszeit, einem möglichst geringen Energieverbrauch, einer möglichst schonenden Trocknung für unterschiedliche Wäschearten bzw. Feuchtigkeitsgrade der Wäsche etc. das jeweils optimale Ergebnis zu erzielen.

Fig. 2a zeigt eine perspektivische schematische Darstellung eines erfindungsgemäßen Wäschetrockners 1 gemäß einer zweiten Ausführungsform. Fig. 2b zeigt die Darstellung der Fig. 2a im Schnitt von der rechten Seite. In diesem Ausführungsbeispiel ist die Induktionsheizeinheit 2 rechts unten angeordnet, so dass auch dieser Platz für die Induktionsheizeinheit 2 genutzt werden könnte.

Fig. 3a zeigt eine perspektivische schematische Darstellung eines erfindungsgemäßen Wäschetrockners 1 gemäß einer dritten Ausführungsform. Fig. 3b zeigt die Darstellung der Fig. 3a im Schnitt von der linken Seite. In diesem Ausführungsbeispiel ist die Induktionsheizeinheit 2 links unten angeordnet, so dass auch dieser Platz für die Induktionsheizeinheit 2 genutzt werden könnte.

### BEZUGSZEICHENLISTE

- A: Rotationsachse der Wäschetrommel 15
- R: radiale Richtung
- X: Längsrichtung, Tiefe
- Y: Querrichtung, Breite
- Z: Höhe

- 1: Wäschetrockner
- 10: Vorderseite
- 11: rechte Seite
- 12: linke Seite
- 13: Rückseite
- 14: Oberseite
- 15: Wäschetrommel
- 16: Wäschetrommeltür
- 17: Prozesslufteingang der Wäschetrommel 15
- 18: Prozessluftausgang der Wäschetrommel 15
- 19: äußere Isolierung der Wäschetrommel 15

- 2: kontaktlose Heizeinheit, Induktionsheizeinheit, Infrarot-Heizeinheit
- 20: Induktionsheizelemente

- 3: Wärmepumpeneinheit

## Patentansprüche

1. Wäschetrockner (1), mit
einer Wäschetrommel (15) zur Aufnahme zu trocknender Wäsche, und
einer Wärmepumpeneinheit (3) zur Erzeugung von Prozessluft zur Trocknung der Wäsche in der Wäschetrommel (15),
**gekennzeichnet durch**
wenigstens eine kontaktlose Heizeinheit (2), welche ausgebildet und angeordnet ist, die Wäschetrommel (15) kontaktlos zu erwärmen.

2. Wäschetrockner (1) gemäß Anspruch 1,
wobei die kontaktlose Heizeinheit (2) radial außerhalb der Wäschetrommel (15) feststehend angeordnet ist.

3. Wäschetrockner (1) gemäß Anspruch 1 oder 2,
wobei die kontaktlose Heizeinheit (2) eine Induktionsheizeinheit (2) ist.

4. Wäschetrockner (1) gemäß einem der vorherigen Ansprüche,
wobei die kontaktlose Heizeinheit (2) ausgebildet ist, nur dann betrieben zu werden, wenn sich die Wäschetrommel (15) dreht.

5. Wäschetrockner (1) gemäß einem der vorherigen Ansprüche,
wobei die Wäschetrommel (15) ausgebildet ist, mit einer Drehzahl betrieben zu werden, die zum einem möglichst hoch aber zum anderen gering genug ist, um ein Anliegen der Wäsche am Inneren der Wäschetrommel (15) zu verhindern.

6. Wäschetrockner (1) gemäß einem der vorherigen Ansprüche,
wobei die kontaktlose Heizeinheit (2) ausgebildet ist, mit einstellbarer Heizleistung betrieben zu werden.

7. Wäschetrockner (1) gemäß einem der vorherigen Ansprüche,
wobei die kontaktlose Heizeinheit (2) ausgebildet ist, mit einer Heizleistung in Abhängigkeit der Drehzahl der Wäschetrommel (15) betrieben zu werden.

8. Wäschetrockner (1) gemäß einem der vorherigen Ansprüche,
wobei die kontaktlose Heizeinheit (2) ausgebildet ist, mit einer Heizleistung in Abhängigkeit der Temperatur der Prozessluft, Restfechte der Wäsche, Umgebungstemperatur, Leistung bzw. Drehzahl des Kompressors, Beladungsmengenabhängig, Kältemitteltemperaturabhängig, Programmartabhängig bzw. Beladungsart, Motor und Gebläseleistungsabhängig, Prozessluftvolumenstromabhängig bzw. Filterfüllgrad, Kompressor Lüfter Zustand bzw. Drehzahl, Beladungstemperatur betrieben zu werden.

9. Wäschetrockner (1) gemäß einem der vorherigen Ansprüche,
wobei die kontaktlose Heizeinheit (2) ausgebildet ist, mit einer Heizleistung in Abhängigkeit der zeitlichen Dauer des aktuellen Betriebes betrieben zu werden.

10. Wäschetrockner (1) gemäß einem der vorherigen Ansprüche,
wobei die Wäschetrommel (15) an ihrer radialen Außenseite eine Isolierung (19) aufweist.

11. Verfahren zur Trocknung von Wäsche mittels eines Wäschetrockners (1) gemäß einem der Ansprüche 1 bis 10, mit den Schritten:
Starten der Drehung der Wäschetrommel (15), und
zeitlich hiernach, im Wesentlichen gleichzeitiges Starten des Betriebes der kontaktlosen Heizeinheit (2) und der Wärmepumpeneinheit (3).

12. Verfahren zur Trocknung von Wäsche mittels eines Wäschetrockners (1) gemäß einem der Ansprüche 1 bis 10, mit den Schritten:
Starten der Drehung der Wäschetrommel (15),
zeitlich hiernach oder parallel, Starten des Betriebes der kontaktlosen Heizeinheit (2), und
zeitlich hiernach oder parallel, Starten des Betriebes der Wärmepumpeneinheit (3).

13. Verfahren zur Trocknung von Wäsche mittels eines Wäschetrockners (1) gemäß einem der Ansprüche 1 bis 10, mit den Schritten:
Starten der Drehung der Wäschetrommel (15), und
zeitlich hiernach, Starten des Betriebes der kontaktlosen Heizeinheit (2).

14. Verfahren gemäß einem der Ansprüche 11 bis 13, mit dem weiteren Schritt:
Beenden des Betriebes der kontaktlosen Heizeinheit (2) bei weiterhin Betreiben der Wärmepumpeneinheit (3), oder
Beenden des Betriebes der Wärmepumpeneinheit (3) bei weiterhin Betreiben der kontaktlosen Heizeinheit (2).

15. Verfahren gemäß einem der Ansprüche 11 bis 14,
wobei die Wäschetrommel (15) mit einer Drehzahl betrieben wird, die zum einem möglichst hoch aber zum anderen gering genug ist, um ein Anliegen der Wäsche am Inneren der Wäschetrommel (15) zu verhindern.
